# EUROPÄISCHE PATENTSCHRIFT

(11) **EP 2 028 732 B1**
(45) Veröffentlichungstag und Bekanntmachung des Hinweises auf die Patenterteilung: **22.11.2017**
(21) Anmeldenummer: 08014291.2
(22) Anmeldetag: 11.08.2008
(51) Int. Cl.: H01R 43/28

(54) **Vorrichtung zum Erzeugen und nachfolgenden Konfektionieren eines Kabelabschnitts an seinem Vorder- und Hinterende**
Device for creating a section of cable and subsequent preparation of a section of cable at its front and rear ends
Dispositif de production et de confection consécutive d'une section de câble sur son extrémité avant et arrière

(30) Priorität: 24.08.2007 DE 102007040035
(43) Veröffentlichungstag der Anmeldung: 25.02.2009
(73) Patentinhaber: Schäfer Werkzeug- und Sondermaschinenbau GmbH, 76669 Bad Schönborn (DE)
(72) Erfinder: Neubauer, Stefan, 67166 Otterstadt (DE); Wuhrer, Alexander, 69190 Walldorf (DE)
(74) Vertreter: Hoffmann Eitle

(56) Entgegenhaltungen:
- EP-A1- 1 079 479
- EP-A1- 1 403 983
- EP-A1- 1 424 757
- EP-A1- 1 447 888
- EP-A2- 0 788 200
- DE-A1-102007 040 035

## Beschreibung

### Technisches Gebiet

Die Erfindung betrifft eine Vorrichtung zum Erzeugen und nachfolgenden Konfektionieren eines Kabelabschnitts an seinem Vorder- und Hinterende.

### Stand der Technik

Aus der EP 1 424 757 A1 ist eine Einrichtung zur Messung der Länge eines zu konfektionierenden Kabels bekannt. Bei diesem Verfahren wird zur Durchführung einer Referenzmessung im Schritt a mittels eines als Kabelvorschubeinrichtung dienenden Bandantriebs das Kabel durch einen ersten Greifer bis unter ein Trenn-/Abisoliermesser vorgeschoben, die das Kabel anschneidet, im Schritt b das Kabel um eine vom Bandantrieb gemessene vorgeschoben, wobei das voreilende Kabelende unter einem Kabelenddetektor hindurchbewegt wird, und im Schritt c mittels des ersten Greifers das Kabel festgehalten und mit einer linearen Rückwärtsbewegung das Kabel zurückgezogen wird, bis das voreilenden Kabelende den Kabeldetektor verlässt.

Ferner ist die EP 1 403 983 A1 bekannt, die eine Kabelbearbeitungsmaschine mit einer Schwenkeinrichtung betrifft. Ferner ist die EP 0 788 200 A2 zu nennen, die auf eine Kabelablagevorrichtung gerichtet ist.

Ein Greifer für eine Kabelbearbeitungseinrichtung ist aus der EP-A-1447888 bekannt. Er bildet einen Bestandteil eines Schwenkarms, durch den das vordere Ende eines aus rückwärtiger Richtung zugeführten, zu konfektionierenden Kabels zumindest einer seitlich benachbarten

Konfektionierstation zugeführt, mit einem Crimpkontaktelement verbunden und nachfolgend abgelegt wird.
Ferner ist das Dokument EP 0 788 200 A2 bekannt, das eine Kabelablagevorrichtung betrifft, bei der ein Ausschwenken eines Schwenkarms gleichzeitig einen Abwurf des einen Kabels in eine zugeordnete Kabelablagewanne initialisiert.
Die EP 1 079 479 A1 ist auf eine Kabelablagevorrichtung gerichtet, wobei ein erstes Kabelführungsführungs- und Separierteil zur separierten Übergabe von Doppelcrimpkabeln in der Entleerstellung einer ersten Kabelablagewanne in lsbarem Eingriff mit einem in einer zweiten, unterhalb der ersten Kabelablagewanne befindlichen, in deren Längsrichtung seitlich verfahrbaren Kabelablagewanne angeordneten wzeiten Kabelführungs- und Separierteil bringbar ist.

### Darstellung der Erfindung

Der Erfindung liegt die Aufgabe zu Grunde, eine Vorrichtung zum halb- oder vollautomatischen Erzeugen und nachfolgenden Konfektionieren eines Kabelabschnitts an seinem Vorder- und Hinterende bereitzustellen.

Diese Aufgabe wird erfindungsgemäß mit einer Vorrichtung mit den Merkmalen von Anspruch 1 gelöst. Auf vorteilhafte Weiterbildungen nehmen die Unteransprüche Bezug.
Bei einem Verfahren zum Erzeugen und nachfolgenden Konfektionieren eines Kabelabschnitts am Vorder- und am Hinterende, welches Verfahren zum besseren Verständnis der vorliegenden Erfindung nachfolgend beschrieben werden soll, ist es vorgesehen, ein Kabel mit Hilfe eines Kabeltransporteurs in eine Kabelabläng- und Konfektioniereinrichtung einzuspeisen, die, in Laufrichtung des Kabels betrachtet, zwei in ihrer Grundstellung einander spiegelbildlich zugewandte Schwenkarme mit jeweils einem Greifer für das Kabel umfasst, wobei das Vorderende des Kabels von dem Greifer des ersten Schwenkarms ergriffen, in den Bereich von wenigstens einer seitlich benachbarten Konfektionierstation geschwenkt, konfektioniert, zurück vor den zweiten Schwenkarm geschwenkt, von dem Kabeltransporteur nach dem Lösen des Greifers in dem ersten Schwenkarm durch diesen und den Greifer des zweiten Schwenkarms hindurch in eine Position oberhalb eines kontinuierlich ablaufenden Transportbandes überführt, darauf abgelegt und von diesem abgezogen wird, bis die gewünschte Länge des Kabelabschnitts des Kabels eine zwischen den Schwenkarmen angeordnete Kabeltrenneinrichtung passiert hat, dass der Kabeltransporteur gestoppt und die Kabeltrenneinrichtung zur Bildung eines Hinterendes an dem durchgelaufenen Kabelabschnitt betätigt wird, dass das Hinterende von dem Greifer des zweiten Schwenkarms ergriffen und von dem zweiten Schwenkarm in den Bereich von wenigstens einer diesem Schwenkarm benachbarten, weiteren Konfektionierstation geschwenkt und konfektioniert wird, dass das Hinterende von dem zweiten Schwenkarm in eine Position oberhalb einer Sammelrinne überführt wird, die parallel zu dem Transportband neben diesem angeordnet ist, dass das Kabel von dem weiterhin ablaufenden Transportband zunehmend in die Sammelrinne überführt wird, bis das Vorderende des Kabelabschnitts in der Sammelrinne zur Ablage gelangt, dass der Greifer des zweiten Schwenkarms geöffnet, das Hinterende in die Sammelrinne abgeworfen und der zweite Schwenkarm in seine dem ersten Schwenkarm spiegelbildlich gegenüberliegende Grundstellung zurückgeschwenkt wird.

Wenn die Sammelrinne und die mindestens eine Konfektionierstation des zweiten Schwenkarms dem zweiten Schwenkarm in der gleichen Richtung benachbart zugeordnet sind, beginnt die Überführung des von dem Greifer des zweiten Schwenkarms herabhängenden Kabelabschnitts in die Sammelrinne bereits während der Konfektionierung des Hinterendes. Dies führt zu einem besonders schnellen Arbeitstakt.

Ist die mindestens eine Konfektionierstation demgegenüber auf der der Sammelrinne gegenüberliegenden Seite des zweiten Schwenkarms angeordnet, dann beginnt die Überführung des von dem Greifer des zweiten Schwenkarms herabhängenden Kabelabschnitts in die Sammelrinne erst nach der Konfektionierung des Hinterendes und der Überführung des zweiten Schwenkarms in eine Position oberhalb der Sammelrinne, sofern hierfür keine anderen Hilfsmittel zur Anwendung gelangen.

Zumindest der Kabeltransporteur, die Schwenkarme, die darin enthaltenen Greifer, die Konfektionierstationen und die Kabeltrenneinrichtung werden in jedem Falle programmgesteuert betätigt, was es erlaubt, vollautomatisch eine frei wählbare Anzahl von exakt abgelängten Kabelenden zu erzeugen, die an beiden Enden konfektioniert und z.B. mit Crimpkontaktelementen versehen sind und diese Kabelenden aufeinanderliegend in der Sammelrinne versandfertig zu sammeln. Dabei besteht die Möglichkeit, unter der Sammelrinne eine Speicherrinne zu platzieren, in die die Sammelrinne nach Abarbeitung eines Auftrags entlehrbar ist und die weitere Kabelherstellung und -konfektionierung unmittelbar anschließend mit dem Folgeauftrag fortzusetzen.

Der erste und zweite Schwenkarm mit dem jeweiligen Greifer und mit der jeweils mindestens einen Konfektintonierstation können jeweils eine in sich geschlossene Funktionseinheit bilden, was die Möglichkeit eröffnet, dass beide Funktionseinheiten unabhängig voneinander sich zeitlich überlappend betätigt werden. Dies bedeutet, dass nach dem Ende eines Arbeitstaktes das bereits mit einem Crimpkontakt versehene Vorderende des nächsten Kabels sofort durch den Greifer des zweiten Schwenkarms hindurch auf das Transportband überführt und eine Konfektionierung des Hinterendes vorgenommen werden kann, während bereits die Konfektionierung des Vorderendes des nächsten Kabels bewirkt wird. Dies bedeutet eine erhebliche Verkürzung des Arbeitstaktes.

Zweckmäßig lässt sich eine solches Verfahren mit einer Vorrichtung durchführen, die die Merkmale des unabhängigen Anspruchs 1 aufweist.

Da häufig Kabelenden ganz unterschiedlicher Länge konfektioniert werden müssen, hat es sich als zweckmäßig erwiesen, wenn das Transportband, die Sammelrinne und die Kabelrutsche eine modulartige Baueinheit bilden und durch zumindest eine weitere, entsprechend ausgebildete, modulartige Baueinheit verlängerbar sind. Mehrere Baueinheiten können dabei nach Bedarf zusammengefasst werden, um die jeweils erzeugten Kabelenden unabhängig von der Länge in gestreckter Form zur Ablage bringen zu können.

Dabei hat es sich als zweckmäßig erwiesen, wenn alle modulartigen Baueinheiten durch zumindest eine Schnellkupplung miteinander verbindbar und synchron betätigbar sind. Eine separate Steuerung zur Synchronisierung der Bewegungsvorgänge ist dadurch entbehrlich.

Der erste und zweite Schwenkarm können mit dem jeweiligen Greifer und mit der jeweils mindestens einen Konfektintonierstation jeweils eine in sich geschlossene Funktionseinheit bilden, wobei beide Funktionseinheiten unabhängig voneinander sich zeitlich überlappend betätigbar sind.

Die Schwenkarme können dem in der EP-A-1447888 beschriebenen Typus oder ähnlich funktionierenden Bauformen entsprechen, wobei es sich als zweckmäßig bewährt hat, wenn der Greifer des ersten Schwenkarms oberhalb von dem Schwenkarm angeordnet ist und der Greifer des zweiten Schwenkarms unterhalb von dem Schwenkarm. Die Sicherheit der Kabelführung wird hierdurch vereinfacht und verbessert.

Unterhalb des zweiten Schwenkarms ist eine Führungseinrichtung für das Vorderende des Kabels vorgesehen, die sicherstellt, dass das von dem Kabeltransporteur durchgeschobene Vorderende des Kabels auf dem Transportband zur Ablage gelangt. Diese Führungseinrichtung kann durch eine Gleitkufe o.ä. gebildet sein.

Das Transportband hat eine Geschwindigkeit, die geringfügig größer ist, als diejenige des Kabelförderers. Hierdurch wird erreicht, dass das auf dem Transportband liegende Kabelende immer in sich gestrafft ist. Die Voreilung des Transportbands soll 2 bis 10 % betragen, um einerseits eine gut gestraffte Kabelablage zu gewährleisten und andererseits ein unkontrollierbares Springen oder Querrollen des Kabels auf dem Transportband zu verhindern, das auftreten kann, wenn die Voreilung zu groß wird.

Der Kabelabschnitt wird erst nach der Konfektionierung seines Hinterendes abschließend oder insgesamt in die Sammelrinne überführt.

Eine abschließende Überführung ergibt sich automatisch, wenn die Sammelrinne und die mindestens eine Konfektionierstation dem zweiten Schwenkarm auf der gleichen Seite zugeordnet sind, im anderen Falle wird die Überführung in einem separaten Arbeitsschritt erst vorgenommen, nachdem das Kabelende fertig konfektioniert ist. Dazu wird das in dem Greifer des zweiten Schwenkarms gehaltene Hinterende seitlich über das Transportband hinaus in Richtung der Sammelrinne verschwenkt, wobei der zwischen dem Greifer und dem Transportbandes herabhängende Abschnitt den Rand des Transportbands in Richtung der Sammelrinne passiert und unter der Wirkung des sich forschreitend weiterbewegenden Transportbandes zunehmend in die Sammelrinne abläuft. Ist das Vorderende in der Sammelrinne zur Ablage gelangt, dann wird der Greifer des zweiten Schwenkarms geöffnet und das Hinterende in die Sammelrinne abgeworfen. Der zweite Schenkarm wird anschließend in seine Grundstellung spiegelbildlich zu dem ersten Schwenkarm zurückbewegt.

Um zu verhindern, dass das Kabelende in den Zwischenraum zwischen dem Transportband und der Sammelrinne hineinfällt, hat es sich als zweckmäßig erwiesen, wenn zwischen dem Transportband und der Sammelrinne eine Kabelrutsche angeordnet ist.

Die Sammelrinne in der von der Kabelrutsche bzw. dem Transportband abgewandten Richtung signalgesteuert abklappbar ausgebildet sein, um ein leichtes Entnehmen der fertig konfektionierten Kabelenden zu ermöglichen.

Dabei ist es auch möglich, dass die Sammelrinne in eine Speicherrinne abklappbar ist. In der Speicherrinne können die fertig konfektionierten Kabelenden gebündelt und versandfertig gemacht werden.

Die Transportbänder aller Module haben zweckmäßig nur einen motorischen Antrieb, der mit einer Regelung zur bedarfsweisen, stufenlosen Veränderung der Abzugsgeschwindigkeit des Transportbands versehen ist. Die Betriebssicherheit in Bezug auf die Konfektionierung von Kabeln unterschiedlichen Durchmessers und unterschiedlicher Flexibilität lässt sich dadurch wesentlich verbessern.

Zweckmäßig sind alle Sammelrinnen der Module zur synchronen Betätigung durch separate Motoren abklappbar, die signalgesteuert mit einer gemeinsamen Versorgungsleitung verbindbar sind. Die Motoren können dabei durch Druckluftzylinder gebildet sein.

Als vorteilhaft hat es sich erwiesen, wenn jedes Transportband in seitlicher Richtung, zumindest aber in Richtung der Sammelrinne, durch einen vertikal nach oben vorstehenden Steg begrenzt ist. Hierdurch wird verhindert, dass ein auf dem Transportband abgelegtes Kabel unkontrolliert über den Seitenrand herabfällt und sich in der Sammelrinne verknäuelt. Der Steg kann eine Höhe von etwa 5 bis 15 mm haben, aus einem gummielastischen Werkstoff bestehen und einstückig mit dem Transportband ausgebildet sein.

### Kurzbeschreibung der Zeichnung

Eine beispielhafte Ausführung der Erfindung ist in der beiliegenden Zeichnung dargestellt. Sie wird nachfolgend näher erläutert.

Es zeigen:
Fig. 1 die grundsätzliche Funktion des erfindungsgemäßen Verfahrens und der zu seiner Anwendung dienenden Vorrichtung in einer perspektivischen Ansicht schräg von oben.
Fig. 2 einen Modul in einer Ansicht schräg von vorn, umfassend das Transportband, die Sammelrinne und die Speicherrinne.

### Ausführung der Erfindung

Fig. 1 zeigt in schematischer Darstellung schräg von oben ein Verfahren zum Erzeugen und nachfolgenden Konfektionieren eines Kabelabschnitts mit einem Vorder- und einem Hinterende, bei dem ein Kabel 1 mit Hilfe eines

Kabeltransporteurs 2 in eine Konfektioniereinrichtung 3 eingespeist wird, die, in Laufrichtung 4 des Kabels 1 betrachtet, zwei in ihrer Grundstellung einander spiegelbildlich zugewandte Schwenkarme 5, 6 mit jeweils einem Greifer 5.1, 6.1 für das Kabel 1 umfasst, wobei das Vorderende des Kabels 1 von dem Greifer 5.1 des ersten Schwenkarms 5 ergriffen, in den Bereich von wenigstens einer seitlich benachbarten Konfektionierstation 7 geschwenkt, konfektioniert, zurück vor den zweiten Schwenkarm 6 geschwenkt, von dem Kabeltransporteur 4 nach dem Lösen des Greifers 5.1 in dem ersten Schwenkarm 5 durch diesen und den Greifer 6.1 des zweiten Schwenkarms 6 hindurch in eine Position oberhalb eines kontinuierlich ablaufenden Transportbandes 8 überführt, darauf abgelegt und von diesem abgezogen wird, bis die gewünschte Länge des Kabelabschnitts des Kabels 1 eine zwischen den Schwenkarmen 5, 6 angeordnete Kabeltrenneinrichtung 9 passiert hat, dass der Kabeltransporteur 4 gestoppt und die Kabeltrenneinrichtung 9 zur Bildung eines Hinterendes an dem durchgelaufenen Kabelabschnitt betätigt wird, dass das Hinterende von dem Greifer 6.1 des zweiten Schwenkarms 6 ergriffen und von dem zweiten Schwenkarm 6 in den Bereich von wenigstens einer diesem Schwenkarm 6 benachbarten, weiteren Konfektionierstation 10 geschwenkt und konfektioniert wird, wobei das Hinterende von dem zweiten Schwenkarm 6 quer über das Transportband 8 hinaus in eine Position geschwenkt wird, in der der von dem Greifer 6.1 des zweiten Schwenkarms 6 herabhängende Abschnitt des Kabelendes den Rand des Transportbandes 8 in Richtung einer parallel zu dem Transportband angeordneten Sammelrinne 11 übergreift und von dem weiterhin ablaufenden Transportband zunehmend in die Sammelrinne 11 überführt wird, bis das Vorderende des Kabelabschnitts in der Sammelrinne 11 zur Ablage gelangt, dass der zweite Schwenkarm 6 zurückgeschwenkt wird in eine Position, in der sich das Hinterende oberhalb der Sammelrinne 11 befindet, dass der Greifer 6.1 des zweiten Schwenkarms 6 geöffnet, das Hinterende in die Sammelrinne 11 abgeworfen und der zweite Schwenkarm 6 in seine dem ersten Schwenkarm 5 spiegelbildlich gegenüberliegende Grundstellung zurückgeschwenkt wird. Die Konfektionierstation 10 und die Sammelrinne 11 sind bei der beschriebenen Bauform auf derselben Seite von dem zweiten Schwenkarm 6 angeordnet. Sie hat den Vorteil, dass der abgetrennten Kabelabschnitt bereits während der Konfektionierung seines Hinterendes in der Konfektionierstation 10 in die Sammelrinne überführt wird, d.h. ohne dass es hierzu eines separaten Arbeitsschrittes bedarf.

Die dabei zur Anwendung gelangende Vorrichtung umfasst einen Kabeltransporteur zum Einspeisen eines Kabel 1 in eine Konfektioniereinrichtung 3, die, in Laufrichtung 4 des Kabels 1 betrachtet, zwei in ihrer Grundstellung einander spiegelbildlich zugewandte Schwenkarme 5, 6 mit jeweils einem Greifer 5.1, 6.1 für das Kabel 1 umfasst, jeweils zumindest eine im Schwenkbereich der Schwenkarme 5, 6 seitlich benachbarte Konfektionierstation 7, ein im Schwenkbereich des zweiten Schwenkarms 6 angeordnetes Transportband 8 zum Abziehen des Kabels sowie eine sich parallel dazu erstreckende Sammelrinne 11, eine zwischen den Schwenkarmen 5, 6 angeordnete Kabeltrenneinrichtung 9, sowie eine Steuerung, durch zumindest der Kabeltransporteur 2, die Schwenkarme 5, 6, die Greifer 5.1, 6.1 der Schwenkarme 5, 6, die Konfektionierstationen 7, 10 und die Kabeltrenneinrichtung 9 aufeinander abgestimmt betätigbar sind.

Der Kabeltransporteur 2 besteht aus zwei Reibrollen oder -bändern, die von einander gegenüberliegenden Seiten an das Kabel 1 angedrückt werden und die einen motorischen Antrieb haben, der es erlaubt, das Kabel 1 signalbetätigbar vorzuschieben oder anzuhalten.

Zwischen dem Transportband 8 und der Sammelrinne 11 ist eine Kabelrutsche 12 angeordnet, um zu verhindern, dass Kabelenden unkontrolliert in den Zwischenraum zwischen dem Transportband und der Sammelrinne gelangen können. Die Kabelrutsche 12 ist nicht erforderlich, wenn die Sammelrinne 11 so dicht neben dem Transportband 8 angeordnet ist, dass eine zuverlässige Überführung des Kabels von dem Transportband 8 in die Sammelrinne 11 gewährleistet ist.

Die Sammelrinne 11 ist in der von der Kabelrutsche 12 bzw. dem Transportband 8 abgewandten Richtung signalgesteuert abklappbar ausgebildet. Nach Herstellung der vorgeschriebenen Anzahl konfektionierter Kabelenden ist dadurch die Entnahme des fertigen Kabelbündels leichter.

Die Sammelrinne 11 ist in eine Speicherrinne 13 abklappbar, in der das hergestellte Kabelbündel leichter versandfertig gemacht werden kann, während die Sammelrinne bereits wieder für die Abarbeitung eines neuen Auftrags benutzt wird.

Das Transportband 8, die Sammelrinne 11 und die Kabelrutsche 12 bilden bei dem gezeigten Beispiel eine modulartige Baueinheit, die durch zumindest eine weitere, entsprechend ausgebildete, modulartige Baueinheit nach Bedarf verlängerbar ist, um beidseitig konfektionierte Kabelenden beliebiger Länge herstellen und bündeln zu können.

Dabei sind alle modulartigen Baueinheiten durch zumindest eine Schnellkupplung 14 miteinander verbindbar und synchron betätigbar, um zu verhindern, dass sich ein langes Kabelbündel beim Entleeren der Sammelrinne 11 verwirrt.

Die Transportbänder 8 aller Module haben nur einen motorischen Antrieb 15, dass mit einer Regelung zur bedarfsweisen, stufenlosen Veränderung der Abzugsgeschwindigkeit des Transportbands 8 versehen ist. Hierdurch ist eine feinfühlige Anpassung der Abzugsgeschwindigkeit an die jeweiligen Erfordernisse des zu verarbeitenden Kabels möglich.

Alle Sammelrinnen 11 der Module sind zur synchronen Betätigung durch separate Motoren 16 abklappbar, die signalgesteuert mit einer gemeinsamen Versorgungsleitung verbindbar sind. Die Motoren 16 sind vorliegend durch Druckluftzylinder gebildet.

Jedes Transportband 8 ist in seitlicher Richtung beiderseits durch vertikal nach oben vorstehende Stege 8.1 begrenzt, die verhindern, dass ein darauf abgelegtes Kabelende oder ein verdrillter Kabelabschnitt sich unkontrolliert in seitlicher Richtung verschieben und von dem Transportband 8 herunterfallen. Die Stege 8.1 haben eine Höhe von etwa 10 mm.

## Patentansprüche

1. Vorrichtung zum Erzeugen und Konfektionieren eines Kabelabschnitts mit einem Vorder- und einem Hinterende, umfassend einen Kabeltransporteur (2) zum Einspeisen eines Kabels (1) in eine Konfektioniereinrichtung (3), die, in Laufrichtung (4) des Kabels (1) betrachtet, zwei in ihrer Grundstellung einander spiegelbildlich zugewandte Schwenkarme (5, 6) mit jeweils einem Greifer (5.1, 6.1) für das Kabel (1) umfasst, jeweils zumindest eine im Schwenkbereich der Schwenkarme (5, 6) seitlich benachbarte Konfektionierstation (7), ein im Schwenkbereich des zweiten Schwenkarms (6) angeordnetes Transportband (8) zum Abziehen des Kabels sowie eine sich parallel dazu erstreckende Sammelrinne (11), eine zwischen den Schwenkarmen (5, 6) angeordnete Kabeltrenneinrichtung (9), sowie eine Steuerung, durch die zumindest der Kabeltransporteur (2), die Schwenkarme (5, 6), die Greifer (5.1, 6.1) der Schwenkarme (5, 6), die Konfektionierstationen (7, 10) und die Kabeltrenneinrichtung (9) aufeinander abgestimmt betätigbar sind, **dadurch gekennzeichnet, dass**
das Hinterende des Kabels vom zweiten Schwenkarm (6) in eine Position über einer Sammelrinne (11) derart überführbar ist, dass das Kabel von dem weiterhin ablaufenden Transportband (8) zunehmend in die Sammelrinne (11) überführt wird, bis das Vorderende des Kabelabschnitts in der Sammelrinne (11) zur Ablage gelangt und der Greifer (6.1) des zweiten Schwenkarms (6) geöffnet wird, wodurch das Hinterende in die Sammelrinne (11) abgeworfen wird,
wobei zwischen dem Transportband (8) und der Sammelrinne (11) eine Kabelrutsche (12) angeordnet ist,
die Sammelrinne (11) in der von der Kabelrutsche (12) abgewandten Richtung signalgesteuert abklappbar ist,
zumindest das Transportband (8) und die Sammelrinne (11) eine modulartige Baueinheit bilden und durch zumindest eine weitere, entsprechend ausgebildete, modulartige Baueinheit verlängerbar sind, und
alle modulartigen Baueinheiten durch zumindest eine Schnellkupplung (14) miteinander verbindbar und synchron betätigbar sind.

2. Vorrichtung nach Anspruch 1, **dadurch gekennzeichnet, dass** der erste (5) und zweite Schwenkarm (6) mit dem jeweiligen Greifer (5.1, 6.1) und mit der jeweils mindestens einen Konfektionierstation (7, 10) jeweils eine in sich geschlossene Funktionseinheit bilden und dass beide Funktionseinheiten unabhängig voneinander sich zeitlich überlappend betätigbar sind.

3. Vorrichtung nach Anspruch 1 oder 2, **dadurch gekennzeichnet, dass** der Greifer (5.1) des ersten Schwenkarms (5) oberhalb des Schwenkarms (5) angeordnet ist.

4. Vorrichtung nach einem der Ansprüche 1 bis 3, **dadurch gekennzeichnet, dass** der Greifer (6.1) des zweiten Schwenkarms (6.1) unterhalb des Schwenkarms (6) angeordnet ist.

5. Vorrichtung nach einem der Ansprüche 1-4, **dadurch gekennzeichnet, dass** die Sammelrinne (11) in eine Speicherrinne (13) abklappbar ist.

6. Vorrichtung nach einem der Ansprüche 1-5, **dadurch gekennzeichnet, dass** die Transportbänder (8) aller Module nur einen motorischen Antrieb (15) haben und dass der Antrieb (15) mit einer Regelung zur bedarfsweisen, stufenlosen Veränderung der Abzugsgeschwindigkeit des Transportbands (8) versehen ist.

7. Vorrichtung nach einem der Ansprüche 1-6, **dadurch gekennzeichnet, dass** alle Sammelrinnen (11) der Module zur synchronen Betätigung durch separate Motoren (16) abklappbar sind, die signalgesteuert mit einer gemeinsamen Versorgungsleitung verbindbar sind.

8. Vorrichtung nach Anspruch 7, **dadurch gekennzeichnet, dass** die Motoren (16) durch Druckluftzylinder gebildet sind.

9. Vorrichtung nach einem der Ansprüche 1 bis 8, **dadurch gekennzeichnet, dass** jedes Transportband (8) in seitlicher Richtung durch vertikal nach oben vorstehende Stege (8.1) begrenzt ist.

10. Vorrichtung nach Anspruch 9, **dadurch gekennzeichnet, dass** die Stege (8.1) eine Höhe von etwa 5 bis 15 mm haben.

11. Vorrichtung nach einem der Ansprüche 1 bis 10, **dadurch gekennzeichnet, dass** das Transportband (8) eine geringfügig grössere Geschwindigkeit als diejenige des Kabeltansporteurs (4) aufweist.

## Claims

1. Apparatus for producing and assembling a cable section at its front and rear ends, comprising a cable transporter (2) for feeding a cable (1) into an assembly device (3) which, seen in the direction of travel (4) of the cable (1), comprises two swivel arms (5, 6) facing each other in reverse symmetry in their normal position, each with a gripper (5.1, 6.1) for the cable (1), in each case at least one assembly station (7) laterally adjacent in the swivel region of the swivel arms (5, 6), a conveyor belt (8) arranged in the swivel region of the second swivel arm (6) for pulling off the cable and a collecting channel (11) extending parallel thereto, a cable cutting device (9) arranged between the swivel arms (5,6), and a control system by which at least the cable transporter (2), the swivel arms (5, 6), the grippers (5.1, 6.1) of the swivel arms (5, 6), the assembly stations (7, 10) and the cable cutting device (9) can be operated in coordination with each other, **characterised in that**
the rear end of the cable can be transferred by the second swivel arm (6) to a position over a collecting channel (11) in such a way that the cable is increasingly transferred into the collecting channel (11) by the conveyor belt (8), which continues its travel, until the front end of the cable section comes to lie in the collecting channel (11) and the gripper (6.1) of the second swivel arm (6) is opened, as a result of which the rear end is ejected into the collecting channel (11),
wherein between the conveyor belt (8) and the collecting channel (11) is arranged a cable chute (12),
the collecting channel (11) can be folded back in the direction facing away from the cable chute (12) under the control of a signal,
at least the conveyor belt (8) and the collecting channel (11) form a modular unit and can be extended by at least one further, correspondingly designed modular unit, and all of the modular units can be connected to each other by at least one quick-release coupling (14) and operated synchronously.

2. Apparatus according to claim 1, **characterised in that** the first (5) and second swivel arms (6) in each case form a self-contained function unit with the respective gripper (5.1, 6.1) and with the at least one assembly station (7, 10), and **in that** the two function units can be operated independently of each other and overlapping in time.

3. Apparatus according to claim 1 or 2, **characterised in that** the gripper (5.1) of the first swivel arm (5) is arranged above the swivel arm (5).

4. Apparatus according to any of claims 1 to 3, **characterised in that** the gripper (6.1) of the second swivel arm (6.1) is arranged below the swivel arm (6).

5. Apparatus according to any of claims 1-4, **characterised in that** the collecting channel (11) can be folded back into a storage channel (13).

6. Apparatus according to any of claims 1-5, **characterised in that** the conveyor belts (8) of all modules have only one motor drive (15) and **in that** the drive (15) is provided with a regulating means for infinitely variable alteration of the takeoff speed of the conveyor belt (8) as required.

7. Apparatus according to any of claims 1-6, **characterised in that** all of the collecting channels (11) of the modules can be folded back for synchronous operation by separate motors (16) which can be connected to a common supply line under the control of a signal.

8. Apparatus according to claim 7, **characterised in that** the motors (16) are formed by pneumatic cylinders.

9. Apparatus according to any of claims 1 to 8, **characterised in that** each conveyor belt (8) is limited in the lateral direction by vertically upwardly projecting webs (8.1).

10. Apparatus according to claim 9, **characterised in that** the webs (8.1) have a height of approximately 5 to 15 mm.

11. Apparatus according to any of claims 1 to 10, **characterised in that** the conveyor belt (8) has a slightly greater speed than that of the cable transporter (4).

## Revendications

1. Dispositif destiné à produire et confectionner une section de câble avec une extrémité avant et une extrémité arrière, comprenant un transporteur de câble (2) destiné à introduire un câble (1) dans un dispositif de confection (3) qui, dans le sens de déroulement (4) du câble (1), comprend deux bras pivotants (5, 6) qui sont tournés l'un vers l'autre de manière symétrique dans leur position de base et qui ont chacun une griffe (5.1, 6.1) pour le câble (1), à chaque fois au moins un poste de confection (7) voisin latéralement dans la zone de pivotement des bras pivotants (5, 6), une bande transporteuse (8) qui est agencée dans la zone de pivotement du second bras pivotant (6) pour tirer le câble ainsi qu'une goulotte collectrice (11) qui s'étend parallèlement à celle-ci un dispositif de coupe de câble (9) qui est agencé entre les bras pivotants (5, 6) ainsi qu'une commande par laquelle au moins le transporteur de câble (2), les bras pivotants (5, 6), les griffes (5.1, 6.1) des bras pivotants (5, 6), les postes de confection (7, 10) et le dispositif de coupe de câble (9) sont actionnables de manière coordonnée les uns avec les autres,
**caractérisé en ce que**
l'extrémité arrière du câble peut être transférée par le deuxième bras pivotant (6) dans une position au-dessus d'une goulotte collectrice (11) de telle sorte que le câble puisse être acheminé de plus en plus dans la goulotte collectrice (11) par la bande transporteuse (8) qui continue à avancer jusqu'à ce que l'extrémité avant de la section de câble vienne reposer dans la goulotte collectrice (11) et que la griffe (6.1) du second bras pivotant (6) s'ouvre, ce qui rejette l'extrémité arrière dans la goulotte collectrice (11),
dans lequel une glissière de câble (12) est agencée entre la bande transporteuse (8) et la goulotte collectrice (11),
la goulotte collectrice (11) peut être rabattue, commandée par un signal, dans la direction opposée à la glissière de câble (12),
au moins la bande transporteuse (8) et la goulotte collectrice (11) forment une unité modulaire et peuvent être prolongées par au moins une autre unité modulaire conçue de manière correspondante, et
toutes les unités modulaires peuvent être reliées l'une à l'autre par au moins un couplage rapide (14) et actionnées de manière synchrone.

2. Dispositif selon la revendication 1, **caractérisé en ce que** le premier (5) et le second (6) bras pivotant forment avec la griffe (5.1, 6.1) respective et avec le au moins respectivement un poste de confection (7, 10) à chaque fois une unité fonctionnelle fermée en soi et **en ce que** les deux unités fonctionnelles peuvent être actionnées indépendamment l'une de l'autre avec un chevauchement temporel.

3. Dispositif selon la revendication 1 ou 2, **caractérisé en ce que** la griffe (5.1) du premier bras pivotant (5) est agencée au-dessus du bras pivotant (5).

4. Dispositif selon l'une quelconque des revendications 1 à 3, **caractérisé en ce que** la griffe (6.1) du second bras pivotant (6.1) est agencée au-dessous du bras pivotant (6).

5. Dispositif selon l'une quelconque des revendications 1 à 4, **caractérisé en ce que** la goulotte collectrice (11) peut être rabattue dans une goulotte de stockage (13).

6. Dispositif selon l'une quelconque des revendications 1 à 5, **caractérisé en ce que** les bandes transporteuses (8) de tous les modules ont seulement une commande motrice (15) et **en ce que** la commande motrice (15) est munie d'une régulation en vue de la modification, progressive et selon les besoins, de la vitesse d'avancement de la bande transporteuse (8).

7. Dispositif selon l'une quelconque des revendications 1 à 6, **caractérisé en ce que** toutes les goulottes collectrices (11) des modules peuvent être rabattues en vue de la commande synchrone par des moteurs séparés (16) qui peuvent être reliés, commandés par un signal, à une ligne d'alimentation commune.

8. Dispositif selon la revendication 7, **caractérisé en ce que** les moteurs (16) sont formés par des cylindres à air comprimé.

9. Dispositif selon l'une quelconque des revendications 1 à 8, **caractérisé en ce que** chaque bande transporteuse (8) est limitée dans la direction latérale par des traverses (8.1) dressées verticalement vers le haut.

10. Dispositif selon la revendication 9, **caractérisé en ce que** les traverses (8.1) ont une hauteur comprise entre 5 et 15 mm environ.

11. Dispositif selon l'une quelconque des revendications 1 à 10, **caractérisé en ce que** la bande transporteuse (8) a une vitesse légèrement plus grande que celle du transporteur de câble (4).
